# FASCICULE DE BREVET EUROPEEN

(11) **EP 0 378 630 B1**
(45) Date de publication et mention de la délivrance du brevet: **13.03.1996**
(21) Numéro de dépôt: 89907171.6
(22) Date de dépôt: 31.05.1989
(51) Int. Cl.: B65H 15/00, B41J 11/58

(54) **DISPOSITIF DE RETOURNEMENT DE FEUILLES UNE A UNE A UNE SORTIE AUTOMATIQUE DE FEUILLES**
VORRICHTUNG ZUM NACHEINANDER UMDREHEN VON BÖGEN IN EINER AUTOMATISCHEN BOGENAUSGABE
DEVICE FOR TURNING OVER SHEETS ONE BY ONE AT AN AUTOMATIC SHEET OUTPUT

(30) Priorité: 02.06.1988 FR 8807349
(43) Date de publication de la demande: 25.07.1990
(73) Titulaire: SEBILEAU, Vincent, F-78540 Vernouillet (FR)
(72) Inventeur: SEBILEAU, Vincent, F-78540 Vernouillet (FR)
(86) Numéro de dépôt international: FR8900264
(87) Numéro de publication internationale: WO8912015

(56) Documents cités:
- DE-B- 1 069 078
- See also references of WO8912015

## Description

La présente invention concerne un dispositif à monter à une sortie de machine de traitement de feuilles telle qu'une imprimante ou similaire, pour assurer le retournement automatique des feuilles une à une.

La plupart des logiciels de traitement de texte actuels dont sont équipés les micro-ordinateurs ne permettent pas le transfert d'un document vers une imprimante en commençant par la dernière page. De plus, à la sortie de l'imprimante, la feuille de papier imprimée est présentée face imprimée au-dessus. On doit de ce fait, lors de l'impression d'un texte de plusieurs pages, trier le tas de feuilles une fois l'impression terminée, afin d'obtenir un texte dans le bon ordre.

On a donc cherché à retourner les feuilles à la sortie de l'imprimante avant de les placer en tas afin que celles-ci soient placées en tas, face non imprimée au-dessus. Il suffit alors, une fois l'impression terminée, de retourner tout le paquet de feuille pour obtenir le texte classé dans le bon ordre.

Une solution, adoptée notamment par un fabricant d'imprimante laser sous le nom commercial AGFA, consiste à réaliser un bac de réception, ou sortie, de feuilles comportant trois pans. Un premier pan étant vertical, un deuxième formant un angle obtus avec ledit pan vertical et un troisième pan formant également un angle obtus avec ledit deuxième pan. Le bac est placé sous la sortie de papier de l'imprimante de sorte qu'une feuille sortant de cette dernière vienne buter par sa tranche contre le deuxième pan incliné et pivote jusqu'à ce que sa face imprimée vienne contre le pan vertical. La feuille glisse ensuite vers le troisième pan incliné qui sert de plateau de réception.

Un tel système a l'inconvénient d'être peu fiable, non adaptable aux différentes sortes de papier et d'imprimantes et de conditionner la capacité de réception du bac de sortie de l'imprimante.

DE-B-1 069 078 décrit un dispositif de retournement s'utilisant pour des produits de nature différente, tels que des dalles de revêtement de sols, où une première dalle vient se poser dans un réceptacle fixe avec une orientation telle que la dalle qui la suit, lorsqu'elle la rencontre l'entraîne à basculer autour de sa base tandis que la deuxième dalle poursuit sa progression sans se retourner, les deux dalles dont seule la première se retrouve dessus-dessous finissant par tomber ensemble dans un bac de réception.

La présente invention vise un dispositif de retournement de feuilles à la sortie d'une imprimante, qui soit indépendant du bac de réception, ou sortie de papier de l'imprimante, adaptable à différents types de papiers et/ou d'imprimantes, et dont le coût soit moins élevé.

Elle propose à cet effet, un dispositif conforme à la revendication 1.

Selon une caractéristique avantageuse, le dispositif est constitué d'un fil de préférence métallique.

L'utilisation d'un fil métallique, dont la forme permet de guider et de retourner une feuille, diminue considérablement le coût d'un tel dispositif et permet également de limiter les forces de frottements entre la feuille et le dispositif du fait de la faible surface en contact.

Un mode de réalisation préféré du dispositif selon l'invention, constitué en fil de préférence métallique, est caractérisé dans la revendication 3.

Des caractéristiques avantageuses de l'invention figurent dans les revendications 4 à 10.

On obtient ainsi un dispositif de retournement d'une feuille de papier dont la fabrication est particulièrement simple et qui peut s'adapter à différents types de papiers et/ou d'imprimantes.

On décrira maintenant plus en détail une forme de réalisation particulière de l'invention qui en fera mieux comprendre les caractéristiques essentielles et les avantages, étant entendu toutefois que cette forme de réalisation est choisie à titre d'exemple et qu'elle n'est nullement limitative. Sa description est illustrée par les dessins annexés, dans lesquels :
- la figure 1 représente en vue de côté la partie d'une imprimante comportant la sortie des feuilles imprimées, munie d'un dispositif selon l'invention et d'un bac récupérateur des feuilles ;
- la figure 2 représente schématiquement quatre étapes du retournement d'une feuille au moyen du dispositif selon l'invention ;
- la figure 3 représente en perspective une variante du dispositif selon l'invention comportant un bac récupérateur de feuilles ;
- la figure 4 représente en vue latérale, une variante réglable du dispositif selon l'invention ; et
- la figure 5 représente une vue de dessus du dispositif représenté à la figure 4 ;
- la figure 6 représente en perspective une variante du dispositif selon l'invention comportant une boucle supérieure et représenté au repos monté sur un dispositif support;
- les figures 7 et 8 représentent en vue de côté la partie d'une imprimante comportant la sortie des feuilles imprimées équipée d'un dispositif support recevant le dispositif selon l'invention en position repos (figure 7), en position fin de course (figure 8).

La figure 1 montre en vue latérale partielle, la partie arrière 1 d'une imprimante connue sous le non commercial AGFA modèle P 400. Celle-ci comporte un tapis roulant 2 servant à sortir les feuilles de l'imprimante. Un dispositif de retournement 3 selon l'invention, constitué d'un fil métallique, est maintenu au-dessous du tapis 2 par l'intermédiaire de deux anneaux 4, dans lequels s'engagent les deux extrémités 5 du fil constituant le dispositif 3. Le fil métallique présente latéralement, approximativement, un tronçon en forme de "S". Un bac récupérateur de feuilles 6 est placé à une distance de l'imprimante 1 qui est fixée par la longueur des pièces 7 servant à maintenir l'écartement de flancs de protection 8 de la sortie des feuilles. Ce bac 6 ne servant pas de retournement des feuilles, peut être de capacité plus importante.

Le fonctionnement du dispositif de retournement 3 sera expliqué à l'aide de la figure 2 et sa forme sera mieux comprise à la figure 3.

Une feuille 9 sortant de l'imprimante 1 (figure 1) glisse vers le dispositif 3 en ayant sa face imprimée 10 au-dessus. Cette feuille 9 arrive en butée par sa tranche inférieure 13 contre l'intérieur de la boucle inférieure 11 du tronçon en forme de "S", en glissant sur l'extérieur de la boucle supérieure 12 du tronçon en forme de "S" (figure 2-A).

La feuille continue à glisser sur sa tranche 13 vers le fond de la boucle 11 (figure 2-B) en entraînant la pièce 3 légèrement vers l'imprimante (flèche 14) par pivotement des extrémités 5 du fil dans les anneaux 4 (figure 1). La feuille 9 est alors quasiment verticale et se courbe dans le même sens que la boucle supérieure 12 du tronçon en forme de "S" (figure 2-C) jusqu'à ce qu'elle se déplie vers l'extérieur du fait que sa tranche inférieure 13 bute contre le fond de la boucle inférieure 11 du tronçon en forme de "S" et que la pièce 3 restitue vers l'arrière (flèche 15) le mouvement que lui a imprimé la feuille 9 lorsqu'elle est venue en butée (figure 2-A).

La feuille 9 se déplie alors et s'éjecte du dispositif 3 en étant presque horizontale et en ayant sa face imprimée en dessous (figure 2-D). La feuille 9 tombe alors dans le bac récupérateur 6 (figure 1). Ce dernier présente un pan incliné 28 de manière à assurer un bon dépôt de la feuille 9 dans le bac.

La figure 3 représente une variante du dispositif selon l'invention dans laquelle le dispositif 3, constitué d'un fil métallique, est suspendu à un bac récupérateur mobile 16 permettant ainsi de placer le dispositif de retournement sous la sortie en papier de n'importe quelle imprimante, en fixant le bac 16 au support 17 de l'imprimante 18. Ce support peut par exemple consister en une simple table. Le dispositif 3 est maintenu de la même manière que précédemment, c'est-à-dire par l'intermédiaire de deux anneaux 19 ménagés dans le bac 16 et dans lesquels s'engagent les deux extrémités 5 du fil métallique.

On donne au fil métallique une forme telle qu'il présente deux tronçons latéraux en forme de "S" 20 et un tronçon médian 21 qui suit la courbe de la boucle inférieure 11 de chaque tronçon en forme de "S" 20 et qui présente la forme d'un "U". Ce dernier se prolonge dans les formes de réalisations représentées aux figures 3, 4 et 5, au-delà du fond 22 de la boucle 11 des tronçons en forme de "S" 20, alors que la forme de réalisation représentée aux figures 1 et 2, s'arrête au niveau du fond 22 des boucles 11.

Ce prolongement du tronçon en "U" 21 permet d'équilibrer le dispositif 3 en faisant contrepoids des boucles inférieures 11 des tronçons en forme de "S" 20.

Les figures 4 et 5 représentent une autre forme de réalisation du dispositif dans laquelle celui-ci est réglable selon le type de papier et/ou d'imprimante. A cet effet, on ajoute une masselotte mobile 23 au tronçon en "U" 21, celle-ci étant maintenue dans la position choisie par une vis 24 qui a pour effet de serrer le tronçon en "U" 21 à la manière d'un étau. Cette masselotte 23 permet de régler le contrepoids des boucles inférieures 11 et ainsi l'inclinaison du dispositif.

Afin de pouvoir adapter le dispositif à différents types de papiers selon leur poids et/ou leur taille, les tronçons en forme de "S" 20 sont modifiés de manière à présenter une boucle supplémentaire en forme de "V" 25 entre les deux boucles des tronçons en forme de "S". Cette boucle 25 présente des crans 26 sur un de ses tronçons et un anneau 27 entoure chaque boucle en tronçon en forme de "V" 25 et est retenu par un desdits crans 26.

On peut ainsi modifier l'écartement entre les boucles 11 et 12 pour adapter le dispositif aux différents types de papiers et/ou imprimantes.

Ce réglage de contrepoids et d'écartement doit se faire en fonction du type de papier et du type d'imprimante de manière à ce que la feuille ne s'échappe pas par devant le dispositif, ce qui est le cas si celui-ci est trop incliné vers l'imprimante et que la feuille puisse s'éjecter du dispositif une fois retournée, ce qui n'est pas le cas si le dispositif est trop incliné vers le bac récupérateur.

La figure 6 représente une variante du dispositif selon l'invention monté sur un dispositif support. Le dispositif selon l'invention est ici équipé d'une boucle supérieure 28 constituée d'un fil de préférence métallique. Cette boucle est constituée d'un tronçon en forme de "U" avec à chaque extrémité 29 un tronçon en forme de "V" dans un plan perpendiculaire. Chaque extrémité 29 est brasée sur la partie supérieure des tronçons en forme de "S" 20. La déformation élastique du dispositif selon l'invention équipé de sa boucle supérieure 28 permet son montage sur le dispositif support. Ladite boucle sert de contrepoids d'équilibrage, rapprochant le centre de gravité du dispositif de son axe de basculement lui donnant une grande sensibilité. Ladite boucle détermine la position au repos et la position de course maximum du dispositif selon l'invention. Le moyen de réglage desdites positions est de créer une déformation permanente de la boucle 28 par cintrage vers le haut ou vers le bas. L'équilibrage du dispositif est réalisé de construction. Il peut s'avérer avantageux de le modifier par l'adjonction d'un contrepoids 35 sur la boucle supérieure 28.

Le dispositif support est constitué d'un fil de préférence métallique conformé de telle façon qu'il présente un tronçon en forme de "U" 30. Chaque extrémité de ce tronçon se continue symétriquement par un tronçon en forme de "S" 31 suivi d'un tronçon en forme de "U" 32 puis d'un tronçon 33 en forme de "L". Les tronçons en forme de "U" 32 servent de paliers aux extrémités 5 du dispositif selon l'invention.

Une barre de liaison 34 en forme de "U" relie symétriquement les branches de chaque tronçon 32, puis relie entre eux les deux tronçons 32.

Elle sert de renfort et de butée du dispositif selon l'invention dans sa position au repos.

Les extrémités des tronçons 33 viennent s'introduire dans les paliers 4 situés sous la sortie papier 2 et le tronçon 30 vient en appui contre la paroi verticale de l'imprimante (figures 7 et 8).

Les figures 7 et 8 montrent le dispositif suivant l'invention dans son implantation sur l'imprimante connue sous le nom commercial d'AGFA P400.

Cette implantation est réalisée au moyen d'un dispositif, constitué d'un fil métallique, monté fixe sous la sortie papier, supportant le dispositif suivant l'invention.

La figure 7 représente le dispositif suivant l'invention en position repos prêt à recevoir une feuille de la sortie papier. Le dispositif suivant l'invention est équilibré de telle façon que dans cette position, la boucle supérieure 28 vient en appui sur la barre de liaison 34 du dispositif support faisant office de butée.

La figure 8 représente le dispositif suivant l'invention en position d'éjection de feuille. En effet, sous la masse de la feuille, le retourneur quitte sa position au repos pour retrouver un équilibre, et décrit un arc de cercle vers l'arrière jusqu'à ce que la boucle supérieure 28 vienne en appui contre une butée. Dans ce cas de figure, la butée haute est la sortie papier 2 de l'imprimante.

Naturellement, l'invention n'est en rien limitée par les particularités qui ont été spécifiées dans ce qui précède ou par les détails des modes de réalisations particuliers choisis pour illustrer l'invention. Toutes sortes de variantes peuvent être apportées aux réalisations particulières qui ont été décrites à titre d'exemple et à leurs éléments constitutifs sans sortir pour autant du cadre de l'invention. Cette dernière englobe ainsi tous les moyens constituant des équivalents techniques des moyens décrits ainsi que leurs combinaisons.

## Revendications

1. Dispositif à monter à une sortie de machine de traitement de feuilles pour assurer le retournement des feuilles (9) une à une, caractérisé en ce qu'il est essentiellement constitué d'un fil ou matériau équivalent adapté par construction à le rendre sensible à l'action d'une feuille, conformé pour présenter au moins une patte (5) de montage oscillant sur ladite sortie, et pour présenter une forme adaptée à guider la feuille, à servir de butée (11) pour la tranche inférieure (13) de la feuille (9), et à assister son retournement par un mouvement de balancier autour de la dite patte (5).

2. Dispositif selon la revendication 1, caractérisé en ce qu'il est un constitué d'un fil métallique.

3. Dispositif selon la revendication 2, caractérisé en ce que le dit fil est conformé pour présenter deux tronçons latéraux (20) ayant approximativement la forme d'un "S" et un tronçon médian (21) ayant approximativement la forme d'un "U", les extrémités du tronçon en forme de "U" (21) étant reliées aux extrémités respectives des boucles inférieures (11) des tronçons en forme de "S" (20), les dites pattes (5) de montage oscillant se trouvant chacune sur l'un des tronçons latéraux (20) respectifs.

4. Dispositif selon la revendication 1, caractérisé en ce qu'il comporte un contrepoids (23,35) servant de moyens de réglage de l'inclinaison du dispositif par rapport à la verticale, et de l'équilibrage du dispositif.

5. Dispositif selon l'une quelconque des revendications 1 à 4, caractérisé en ce qu'il comporte une boucle supérieure (28) constituée d'un fil de préférence métallique implanté au-dessus des pattes de basculement dans la position d'équilibre du dispositif, ladite boucle servant de contrepoids d'équilibrage, rapprochant le centre de gravité du dispositif de son axe de basculement, déterminant une butée au repos et une butée de course maximum du dispositif.

6. Dispositif selon la revendication 5, caractérisé en ce qu'il est monté oscillant sur un dispositif support, ce dernier étant essentiellement constitué d'un fil de préférence métallique, monté fixé à une sortie automatique de feuille.

7. Dispositif suivant l'une quelconque des revendications 5 ou 6, caractérisé en ce que le dispositif support comporte un renfort (34) propre à coopérer avec la boucle supérieure afin d'assurer sa butée au repos.

8. Dispositif selon l'une quelconque des revendications 5 à 7, caractérisé en ce qu'un cintrage de ladite boucle (28) constitue un moyen de réglage desdites butées.

9. Dispositif selon l'une quelconque des revendications précédentes, caractérisé en ce qu'il est maintenu à un bac récupérateur de feuilles (16) qui est lui-même fixé à l'imprimante ou à un support d'imprimante (17).

10. Dispositif suivant l'une quelconque des revendications précédentes, caractérisé en ce que lesdites pattes (5) sont coplanaires.

## Patentansprüche

1. Vorrichtung zum Anbau am Auslauf einer Maschine zum stückweisen Wenden von Papierbögen (9), dadurch gekennzeichnet daß sie im wesentlichen aus Draht oder ähnlichem Werkstoff gebildet wird, wodurch ermöglicht wird, daß sie bei Einwirkung eines Bogens anspricht und so ausgebildet ist, um zumindest einen Wiegefuß (5) aufzuweisen und eine Form hat, welche es gestattet, daß ein Bogen geführt werden kann und die als Anschlag (11) für die Unterkante (13) des Bogens (9) fungieren kann und daß sie die Wendung des Blattes durch eine Kippbewegung um die Achse des genannten Fußes unterstützt.

2. Vorrichtung gemäß Anspruch 1 dadurch gekennzeichnet, daß sie durch einen Metalldraht gebildet wird.

3. Vorrichtung gemäß Anspruch 2 , dadurch gekennzeichnet daß der genannte Draht 2 Seitenabschnitte (20), die ungefähr s-förmig ausgebildet sind und einen mittlerer Abschnitt (21), der ungefähr u-förmig ist, aufweist, daß die beiden Enden des u-förmigen Abschnittes (21) mit den Enden der unteren Schleifen (11) der s-förmigen Abschnitte verbunden sind und daß sich die Wiegefüße (5) sich jeweils an den seitlichen Abschnitten (20) befinden .

4. Vorrichtung gemäß Anspruch 1 , dadurch gekennzeichnet, daß sie ein Gegengewicht enthält (23, 35) das als Mittel zur Einstellung der Schräglage der Vorrichtung in Bezug auf die Senkrechte dient , und Gleichgewichtseinstellung der Vorrichtung.

5. Vorrichtung gemäß einem beliebigen Anspruch aus den Ansprüchen von 1 bis 4, dadurch gekennzeichnet, daß sie eine obere Schleife (28) enthält, die durch einen, vorzugsweise aus Metall bestehenden Draht gebildet wird, der oberhalb der Wiegefüße in Gleichgewichtstellung der Vorrichtung eingesetzt ist, wobei die genannte Schleife als Ausgleichgewicht fungiert die den Schwerpunkt der Vorrichtung ihrer Wiegeachse nähert womit ein Anschlag in Ruhestellung und ein Anschlag mit Maximalhub der Vorrichtung bestimmt wird.

6. Vorrichtung gemäß Anspruch 5 dadurch gekennzeichnet, daß sie wiegend auf einer Trägervorrichtung montiert ist, die im wesentlichen durch einen, vorzugsweise aus Metall gebildeten Draht besteht, die am automatischen Bogenauslauf befestigt ist.

7. Vorrichtung gemäß einem beliebigen Anspruch aus den Ansprüchen 5 oder 6, dadurch gekennzeichnet, daß die Trägervorrichtung eine Verstärkung (34) enthält, die in der Lage ist mit der obenen Schleife zusammenzuwirken um ihren Anschlag in Ruhestellung zu gewährleisten.

8. Vorrichtung gemäß einem beliebigen Anspruch aus den Ansprüchen 5-7, dadurch gekennzeichnet, daß eine Krümmung der genannten Schleife (28) ein Mittel zur Einstellung der genannten Anschläge bildet.

9. Vorrichtung gemäß einem beliebigen Anspruch aus den vorangehenden Ansprüchen, dadurch gekennzeichnet, daß sie an einer Bogen-Auffangwanne (16) gehalten wird, welche ihrerseits selbst am Drucker oder am Ständer eines Druckers (17) befestigt ist.

10. Vorrichtung gemäß einem beliebigen Anspruch aus den vorangehenden Ansprüchen, dadurch gekennzeichnet, daß die genannten Wiegefüße (5) koplanar sind.

## Claims

1. A device to mount on the output slot of a sheet-printing machine to turn the sheets of paper (9) over one by one, it being characterized by consisting mainly of wire, or equivalent material, shaped so as to yield to the weight of a sheet of paper, hanging on at least one oscillating supporting arm mounted on said output slot, and shaped to guide the sheet and to serve as a stop (11) to trip the lower edge (13) of the sheet of paper (9), and to help it tip over by swinging on said supporting arm (5).

2. A device similar to that of claim No. 1, but having the particularity of consisting of a metal wire.

3. A device of the type covered by claim No. 2, but characterized by having said wire bent to have two side sections (20) shaped approximately like an "S", and a "U"-shaped section (21), the extremities of which are linked to the lower bends (11) of the "S"-shaped side sections (20), each of which has one of the said oscillating supporting arms (5).

4. A device of the type covered by claim No. 1, but characterized by having a counter-weight (23, 35) as a means to adjust the device's inclination from the vertical position, and to adjust the device's balance.

5. A device like any of those covered by claims 1 to 4, it being characterized by having an upper bend (28) of wire, preferably of metal, located above the swinging supporting arms when the device is in balanced position, said bend acting as a balancing counter-weight that raises the device's center of gravity to the axis of its swinging motion, and acting as a stop to halt the device in resting position, and a stop to limit the maximum swing when in operation.

6. A device like that covered by claim No. 5, it being characterized by being mounted to oscillate on a supporting device, the latter consisting mainly of wire, preferably of metal, attached to the automatic sheet output slot.

7. A device derived from either of those covered by claims 5 and 6, it being characterized by a reinforcement (34) of the supporing device, said reinforcement being shaped to work with the upper bend to stop the contraption in resting position.

8. A device like any of those covered by claims 5 to 7, it being characterized by a system to flex said upper bend (28) to adjust the said stops.

9. A device like those covered by any of the preceding claims, it being characterized by being mounted on a sheet-reception bin (16) that is attached to the printer or to a printer-support stand (17).

10. A device like any of those covered by the preceding claims, it being characterized by the said support arms (5) being both in the same plane.
